# EUROPÄISCHE PATENTSCHRIFT

(11) **EP 1 586 514 B1**
(45) Veröffentlichungstag und Bekanntmachung des Hinweises auf die Patenterteilung: **09.07.2008**
(21) Anmeldenummer: 04009061.5
(22) Anmeldetag: 16.04.2004
(51) Int. Cl.: B65D 83/16, B65D 47/30

(54) **Sprühkopf für einen Behälter mit einem Ventil**
Atomiser for a container with a valve
Atomiseur pour un conteneur comportant une valve

(43) Veröffentlichungstag der Anmeldung: 19.10.2005
(73) Patentinhaber: Lindal Ventil GmbH, 23843 Bad Oldesloe (DE)
(72) Erfinder: Marroncles, Alain, 94100 Saint Maur Des Fossés (FR)
(74) Vertreter: Hauck Patent- und Rechtsanwälte

(56) Entgegenhaltungen:
- DE-A- 3 342 883
- DE-C- 44 541
- FR-A- 2 832 390
- US-A- 3 752 370
- US-A- 5 392 961
- PATENT ABSTRACTS OF JAPAN Bd. 1998, Nr. 11, 30. September 1998 (1998-09-30) & JP 10 151381 A (SOFT KYUKYU CORP:KK), 9. Juni 1998 (1998-06-09)

## Beschreibung

Die vorliegende Erfindung betrifft eine Sprühkappe zum Austragen einer Flüssigkeit oder eines ähnlichen Mediums auf einem Sprühbehälter.

Sprühkappen sind hinlänglich bekannt. Sie besitzen häufig einen tellerübergreifenden Behälteraufsatz, der auf den Behälter, beispielsweise eine Dose, aufgesetzt ist. Der Behälteraufsatz weist in der Regel ein beweglich gelagertes Betätigungselement auf, das eine aufgebrachte Kraft über einen Ansatzstutzen an das Ventil weiterleitet. Durch Druck auf die Betätigungsfläche bewegt sich dieser in dem Behälteraufsatz und übt über den Ansatzstutzen eine Kraft auf das Ventil aus. Das niedergedrückte Ventil öffnet sich und der Behälterinhalt tritt über den Ansatzstutzen in einen Austrittskanal, von wo es dann austritt und an die Umgebung abgegeben wird. Nach Gebrauch der Sprühkappe wird diese durch eine in der Regel zylindrische Überkappe verschlossen.

Aus Patent Abstracts of Japan JP 10151381 ist eine Kappe für einen Behälter mit einem Ventil bekannt. Die Kappe besitzt ein schwenkbares Düsenelement, durch das sich ein verlängerter Austrittskanal erstreckt. Der verlängerte Austrittskanal bildet mit dem Austrittskanal in der Kappe eine durchgehende Verbindung, wenn das schwenkbare Düsenelement aufgerichtet ist.

Aus US 3,752,370 ist eine Sprühkappe für einen Behälter mit Ventil bekannt, auf dem ein haubenförmiger Aufsatz aufsitzt, der in eine den Austrittskanal verschließende Position vorgespannt ist. Die Betätigung des Ventils erfolgt über den haubenförmigen Aufsatz, wobei die Austrittsöffnung gegen die Federkraft freigegeben wird.

Aus DE 353 92 961 ist ein Sprühkopf mit einem Deckel bekannt, der auf ein Betätigungsfeld für das Ventil geklappt werden kann.

Der vorliegenden Erfindung liegt die Aufgabe zugrunde, eine Kappe zur Verfügung zu stellen, die gleichzeitig mit dem Schließen des Deckelelements auch den Austrittskanal versperrt.

Die erfindungsgemäße Aufgabe wird durch eine Kappe mit den Merkmalen aus Anspruch 1 gelöst. Vorteilhafte Ausgestaltungen bilden die Gegenstände der Unteransprüche.

Die erfindungsgemäße Kappe besitzt einen Behälteraufsatz, ein Deckelelement und ein Kanalelement. Der Behälteraufsatz weist eine Betätigungsfläche, einen Ansatzstutzen zur Aufnahme des Ventils und einen mit dem Ansatzstutzen verbundenen Austrittskanal auf. Das Deckelelement ist an den Behälteraufsatz angelenkt und kann in eine erste sowie in eine zweite Position geschwenkt werden. In der ersten Position verdeckt das Deckelelement die Betätigungsfläche mindestens teilweise, während in der zweiten Position das Deckelelement von dem Behälteraufsatz absteht.

Das Kanalelement besitzt eine im Wesentlichen zylindrische Form und ist in dem Behälteraufsatz um seine Zylinder-Längsachse drehbar gelagert. Ferner besitzt das Kanalelement einen Durchtrittskanal für das auszutragende Medium. Das Kanalelement ist mit dem Deckelelement gekoppelt, derart, dass in der ersten Position des Deckelelements der Durchtrittskanal in eine mit dem Austrittskanal verbundene Stellung gedreht ist. In der zweiten Position des Deckelelements ist der Durchtrittskanal in eine den Austrittskanal versperrende Stellung gedreht. Bei der erfindungsgemäßen Kappe besitzt das verschwenkbare Deckelelement eine zweifache Aufgabe: Einerseits wird das Betätigungselement gegenüber einer ungewollten Betätigung abgedeckt und so gesichert, gleichzeitig wird die Austrittsöffnung durch ein Drehen des Kanalelements verschlossen. In seiner geöffneten Position gibt das Deckelelement die Betätigungsfläche frei und dreht das Kanalelement in eine Position, in der der Durchtrittskanal eine Verlängerung des Austrittskanals bildet und insgesamt das auszutragende Medium über das Ventil und den Ansatzstutzen in den Austrittskanal sowie den Durchtrittskanal gelangt.

Ein besonderer Vorteil der erfindungsgemäßen Kappe besteht darin, dass diese im nicht gebrauchten Zustand, also mit verschlossenem Deckelelement, besonders gut gegen einen unbeabsichtigten Austritt des Mediums gesichert ist und sich so beispielsweise vollkommen unproblematisch im Reisegepäck transportieren läßt.

In einer bevorzugten Ausgestaltung ist der Austrittskanal durch den Behälteraufsatz quer zur Längsrichtung des Ansatzstutzens angeordnet. Der Austrittskanal verläuft also radial nach außen, bezogen auf einen Sprühbehälter mit rundem Querschnitt.

Das zylindrische Kanalelement besitzt an seinen Enden Ausnehmungen und das Deckelelement entsprechende Vorsprünge, die in die Ausnehmungen eingreifen, um das Kanalelement gemeinsam mit dem Deckelelement zu drehen. Über den Eingriff der Vorsprünge in das Kanalelement ist das Deckelelement schwenkbar relativ zu dem Behälteraufsatz gelagert.

Die Vorsprünge zur Befestigung des Deckelelements an dem Kanalelement besitzen bevorzugt eine im Wesentlichen rechteckige Form, die insbesondere ein Einsetzen des Deckelelements erleichtern.

Das Deckelelement besitzt im Wesentlichen eine Kreisform mit zwei parallel zueinander abstehenden Köpfen, aus denen die Vorsprünge zur Lagerung des Deckelelements an dem Kanalelement vorstehen. Selbstverständlich kann auch das Kanalelement mit Vorsprüngen und die Stege des Deckelelements mit Ausnehmungen versehen sein.

Das Deckelelement besitzt zwischen den Stegen eine halbkreisförmige Aussparung.

Der Behälteraufsatz besitzt einen ringförmigen Aufsatzbereich zur Verbindung mit dem Behälter. Diese Verbindung erfolgt beispielsweise über einen Rastmechanismus.

Der Behälteraufsatz besitzt ferner einen Abschlußbereich, von dem aus der Ansatzstutzen zentral in den Behälteraufsatz vorsteht. Ein die Betätigungsfläche aufweisender Abschnitt des Abschlußbereichs ist entlang einem Randabschnitt nicht mit dem Aufsatzbereich verbunden. Der die Betätigungsfläche aufweisende Abschnitt besitzt einen freien Randabschnitt, der durch Druck auf die Betätigungsfläche in den Behälteraufsatz gedrückt wird.

Der Aufsatzbereich besitzt eine zylindrische Aufnahme für das Kanalelement, die sich quer zur Längsachse des Behälteraufsatzes erstreckt. Bevorzugt ist die Aufnahme für das Kanalelement beabstandet vom Zentrum des Behälteraufsatzes angeordnet. Das Kanalelement ist bevorzugt peripher an dem Behälteraufsatz angeordnet. Die Aufnahme für das Kanalelement steht vorzugsweise teilweise aus dem Abschlußbereich vor, wobei sich das Vorstehen auf die axiale Richtung des Behälteraufsatzes bezieht. Zweckmäßigerweise mündet der Austrittskanal in die Aufnahme, wobei eine Austrittsöffnung für den Durchtrittskanal in einer geraden Verlängerung des Austrittskanals angeordnet ist.

Eine bevorzugte Ausführungsform der erfindungsgemäßen Kappe wird nachfolgend anhand der Figuren näher erläutert. Es zeigt:
- Figur 1: einen Querschnitt durch die erfindungsgemäße Kappe,
- Figur 2: eine perspektivische Ansicht der erfindungsgemäßen Kappe von vorne,
- Figur 3: eine perspektivische Ansicht der erfindungsgemäßen Kappe von der Seite,
- Figur 4: eine perspektivische Ansicht der erfindungsgemäßen Kappe von schräg oben,
- Figur 5: einen Querschnitt durch den Behälteraufsatz,
- Figur 6: den Behälteraufsatz in einer perspektivischen Ansicht von vorne,
- Figur 7: eine perspektivische Ansicht des Behälteraufsatzes von schräg oben,
- Figur 8: das Deckelelement in einer perspektivischen Ansicht von schräg oben,
- Figur 9: das Deckelelement in einer Ansicht von der Seite,
- Figur 10: das Kanalelement in einer Ansicht von der Seite,
- Figur 11: eine Ansicht des Kanalelements von vorne und
- Figur 12: eine perspektivische Ansicht des Kanalelements.

Figuren 1 bis 4 zeigen die erfindungsgemäße Kappe mit einem Behälteraufsatz 10, einem Deckelelement 12 und einer Aufnahme 14 für ein Kanalelement. Der Behälteraufsatz 10 besitzt einen ringförmigen Aufsatzbereich 16, der auf seiner Innenseite einen umlaufenden Absatz 18 besitzt. Zwischen Absatz 18 und freiem Ende des Aufsatzbereichs 16 sind mehrere Rastnasen 20 vorgesehen, die ebenfalls als umlaufender Ring ausgebildet sein können. Der Aufsatzbereich 16 ist mit seinem Innendurchmesser an den Innendurchmesser des Behälters angepaßt. Im aufgesetzten Zustand liegt der Absatz 18 auf der Oberkante des Behälters auf und die Rastnasen 20 hintergreifen beispielsweise den Ventilteller oder den Dosenrollrand

Abgeschlossen wird der Aufsatzbereich 16 durch einen Abschlußbereich 22, der ungefähr bei dem Aufgabekanal 14 beginnend, sich bis zu der Kante 24 erstreckt. Zentral in dem Abschlußbereich befindet sich ein hohler Ansatzstutzen 26, der mit dem Austrittskanal 28 verbunden ist. Der Ansatzstutzen 26 besitzt eine sich chronisch erweiternde Aufnahmeöffnung 30, die eine umlaufende Vertiefung 32 sowie einen Absatz 34 besitzt. Der Ansatzstutzen 26 wird in der montierten Position auf den Stem des Ventils gesetzt, der durch die Eintrittsöffnung 30 vorsteht und an dem Absatz 34 anliegt. Das auszutragende Medium tritt aus dem Ventil-Stem in den Austrittskanal 28 ein, der im Bereich 36 um 90° abwinkelt. Der abgewinkelte Bereich 36 besitzt eine konvexe Vertiefung, um den Strom des auszutretenden Mediums umzuleiten.

Die Aufnahme 14 für das Kanalelement (vergl. Figuren 10 bis 12) ist als zylindrischer Wulst an der Seite des Behälteraufsatzes 10 angesetzt. Die zylindrische Aufnahme ist an den Stirnseiten des Zylinders offen ausgebildet. Der Austrittskanal 28 mündet mittig zwischen den Enden der Aufnahme 28 in diese und weist zentral auf deren Mittellängsachse.

Der Deckel 12 ist in Figur 1 in seiner geschlossenen Position dargestellt und liegt mit einem äußeren Randbereich 38 an dem Aufsatzring 16 an.

Die geöffnete Position A des Deckelelements 12 ist in Figur 3 gemeinsam mit der geschlossenen Position B des Deckelelements 12 dargestellt. Durch eine Schwenkbewegung C wird das Deckelelement 12 aus der Position B in die Position A gebracht, um die Sprühkappe betätigen zu können.

Figuren 5 bis 7 zeigen den Behälteraufsatz ohne das Deckelelement. Der Behälteraufsatz 10 besitzt eine Betätigungsfläche 40, die in einem Abschnitt 42 angeordnet ist (vergl. Figur 7). Der Abschnitt 42 besitzt eine ungefähre runde oder leicht elliptische Oberfläche, die beweglich in dem Behälteraufsatz 10 gelagert ist. Die Verbindung erfolgt im Wesentlichen im Bereich des Austrittskanals 28 und der Aufnahme 14 für das Kanalelement. Der Betätigungsknopf 42 besitzt eine ungefähr runde bis leicht elliptische Oberseite, die seitlich in einen Rand 44 übergeht.

Figuren 8 und 9 zeigen das erfindungsgemäße Deckelelement 12 für sich allein. Das Deckelement 12 besitzt eine leicht gewölbte Oberseite 48, die in einen nach unten abstehenden Rand 46 übergeht. Das Deckelelement 12 besitzt eine leicht gewölbte Form mit einem wesentlichen kreisförmigen Umfang. Mit dem Deckelelement 12 sind zwei zylindrische Köpfe 50 und 52 verbunden, die sich von dem Deckelement fort erstrecken. Die zylindrischen Köpfe 50 besitzen einen Abstand, der ungefähr der Breite der Aufnahme 14 entspricht. Auf ihren einander zugewandten Stirnseiten besitzen die Köpfe 50 und 52 rechteckige Vorsprünge 54 (Vorsprung an Kopf 52 nicht sichtbar). Die rechteckigen Vorsprünge 54 weisen einen etwas weniger erhabenen Rastfortsatz 56 auf, der gemeinsam mit dem Vorsprung 54 eine T-Form bildet.

Figuren 10 bis 12 zeigen das Kanalelement 58 mit dem Durchtrittskanal 60. Das Kanalelement 58 besitzt eine Zylinderform und ist in seinem Außendurchmesser an den Innendurchmesser der Aufnahme 14 angepaßt. Selbstverständlich kann das Kanalelement auch jede andere - in der Aufnahme 14 drehbare - Form besitzen. An den Stirnseiten des Kanalelements 58 sind Ausnehmung 62 vorgesehen, die in ihrer Form dem Vorsprung 54 entsprechen. Zusätzlich zu der Ausnehmung 62 ist an den Stirnseiten jeweils eine Vertiefung 64 vorgesehen, die in ihren Abmessungen dem kleineren Rastvorsprung 56 entspricht. Das Kanalelement ist entweder aus einem harten Kunststoff oder einem weichen Kunststoffmaterial, wie beispielsweise Santoprene, hergestellt, um die Abdichtung zu verbessern.

Bei der Montage wird das Kanalelement 58 in die Aufnahme 14 des Behälteraufsatzes 10 eingeführt. Das Deckelelement 12 wird an die Aufnahme 14 angesetzt, wobei die Vorsprünge 54 und 56 in die Ausnehmungen 62 und 64 eingreifen. Die Köpfe 50 und 52 werden beim Aufsetzen leicht auseinandergespreizt, was durch die Ausnehmung 66 in dem Deckelelement 12 erleichtert wird.

Im Betrieb dreht das Deckelelement 12 das Kanalelement 58 in der Aufnahme 14. In der dargestellten Position B aus Figur 3 ist das Deckelelement so gedreht, dass das Kanalelement 58 den Austrittskanal 8 verschließt, wobei der Durchtrittskanal ungefähr senkrecht zu dem Austrittskanal steht. In der Position A aus Figur 3 ist das Kanalelement 58 mit seinem Durchtrittskanal 60 genau so ausgerichtet, dass der Durchtrittskanal 60 den Austrittskanal 28 verlängert. Der Deckel 12 wird in der verschlossenen Position durch die Ausnehmung 64 und den Vorsprung 56 gesichert, indem der Vorsprung 56 in die Ausnehmung 64 einrastet.

## Patentansprüche

1. Kappe für einen Behälter mit einem Ventil, mit
• einem Behälteraufsatz (10), der eine Betätigungsfläche (40), einen Ansatzstutzen (26) zur Aufnahme des Ventils und einen mit dem Ansatzstutzen (26) verbundenen Austrittskanal (28) besitzt, und
• einem Kanalelement (58), das eine zylindrische Form besitzt, in dem Behälteraufsatz um seine Längsachse drehbar gelagert ist und einen Durchtrittskanal (60) für ein auszutragendes Medium besitzt, **dadurch gekennzeichnet, daß** die Kappe ausgerüstet ist mit
• einem Deckelelement (12), das schwenkbar relativ zu dem Behälteraufsatz (10) gelagert ist, in einer ersten Position (B) die Betätigungsfläche (40) für das Ventil mindestens teilweise verdeckt und in einer zweiten Position (A) von dem Behälteraufsatz (10) absteht,
• wobei das Kanalelement (58) mit dem Deckelelement (12) gekoppelt ist, derart, dass in einer ersten Position (B) des Deckelelements (12) der Durchtrittskanal (60) in eine mit dem Austrittskanal (28) verbundene Stellung und in der zweiten Position (A) des Deckelelements (12) der Durchtrittskanal (60) in eine den Austrittskanal (28) versperrende Stellung gedreht ist.

2. Kappe nach Anspruch 1, **dadurch gekennzeichnet, dass** der Austrittskanal (28) durch das Kanalelement (58) quer zur Längsachse des Ansatzstutzens (28) verläuft.

3. Kappe nach Anspruch 1 oder 2, **dadurch gekennzeichnet, dass** das Kanalelement (58) an seinen Enden Ausnehmungen (62) und das Deckelelement Vorsprünge (54) besitzt, die in die Ausnehmungen (62) eingreifen, um das Kanalelement (58) gemeinsam mit dem Deckelelement (12) zu drehen.

4. Kappe nach Anspruch 3, **dadurch gekennzeichnet, dass** die Ausnehmungen (62) und die Vorsprünge (54) eine rechteckige Form besitzen.

5. Kappe nach Anspruch 3 oder 4, **dadurch gekennzeichnet, dass** das Deckelelement (12) eine Kreisform besitzt mit zwei parallel zueinander abstehenden Köpfen (50, 52), aus denen jeweils ein Vorsprung (54) vorsteht.

6. Kappe nach Anspruch 5, **dadurch gekennzeichnet, dass** das Deckelelement (12) zwischen den Köpfen eine halbkreisförmige Aussparung (66) besitzt.

7. Kappe nach einem der Ansprüche 1 bis 6, **dadurch gekennzeichnet, dass** der Behälteraufsatz (10) einen ringförmigen Aufsatzbereich (16) zur Verbindung mit dem Behälter besitzt.

8. Kappe nach Anspruch 7, **dadurch gekennzeichnet, dass** der Behälteraufsatz (10) einen Abschlußbereich (22) besitzt, von dem aus der Ansatzstutzen (26) zentral in den Behälteraufsatz (10) vorsteht.

9. Kappe nach Anspruch 8, **dadurch gekennzeichnet, dass** ein die Betätigungsfläche (40) aufweisender Abschnitt (42) entlang einem Randabschnitt (44) nicht mit dem Behälteraufsatz verbunden ist.

10. Kappe nach Anspruch 8 oder 9, **dadurch gekennzeichnet, dass** der Abschlußbereich (22) eine Aufnahme (14) für das Kanalelement (58) besitzt, die sich quer zur Längsachse erstreckt.

11. Kappe nach Anspruch 10, **dadurch gekennzeichnet, dass** die Aufnahme (14) für das Kanalelement (58) vom Zentrum des Behälteraufsatzes (10) beabstandet ist.

12. Kappe nach Anspruch 10 oder 11, **dadurch gekennzeichnet, dass** die Aufnahme (14) teilweise aus dem Abschlußbereich (22) vorsteht.

13. Kappe nach einem der Ansprüche 10 bis 12, **dadurch gekennzeichnet, dass** der Austrittskanal (28) in die Aufnahme (14) mündet.

14. Kappe nach Anspruch 13, **dadurch gekennzeichnet, dass** die Aufnahme eine Austrittsöffnung für das Medium in der geraden Verlängerung des Austrittskanals (28) besitzt.

## Claims

1. Cap for a container with a valve, with:
- a container attachment (10) which comprises an actuation surface (40), an extension pipe (26) for receiving the valve and a discharge channel (28) connected to the extension pipe (26),
- a channel element (58) which has a cylindrical form is rotatably mouonted in the container attachment about its longitudinal axis and comprises a passage channel (60) for a medium to be dispensed,
**characterized in that** the cap has a cover element (12) which is pivotally mounted relative to the container attachment (10), in a first position (B) at least partially covers the actuation surface (40) and in a second position (A) protrudes from the container attachment (10), and the channel element (58) being coupled to the cover element (12), in such a manner that in a first position (B) of the cover element (12) the passage channel (60) is rotated into a position connected to the discharge channel (28) and in the second position (A) of the cover element (12) the passage channel (60) is rotated into a position blocking the discharge channel (28).

2. Cap according to claim 1, **characterized in that** the discharge channel (28) extends through the channel element (58) transversely to the longitudinal axis of the extension pipe (28).

3. Cap according to claim 1 or 2, **characterized in that** the channel element (28) comprises recesses (62) on its ends and the cover element comprises projections (54) which engage in the recesses (62) to rotate the channel element (58) together with the cover element (12).

4. Cap according to claim 3, **characterized in that** the recesses (62) and the projections (54) have a rectangular form.

5. Cap according to claim 3 or 4, **characterized in that** the cover element (12) has a circular form with two heads (50, 52) protruding parallel to one another, from which respectively a projection (54) protrudes.

6. Cap according to claim 5, **characterized in that** the cover element (12) has a semi-circular recess (66) between the heads.

7. Cap according to any of the claims 1 to 6, **characterized in that** the container attachment (10) comprises an annular attachment region (16) for connecting to the container.

8. Cap according to claim 7, **characterized in that** the container attachment (10) comprises a terminal region (22) from where the extension pipe (26) protrudes centrally into the container attachment (10).

9. Cap according to claim 8, **characterized in that** a portion (42) comprising the actuation surface (40) is not connected to the container attachment along an edge portion (44).

10. Cap according to claim 8 or 9, **characterized in that** the terminal region (22) has a receiver (14) for the channel element (58) which extends transversely to the longitudinal axis.

11. Cap according to claim 10, **characterized in that** the receiver (14) for the channel element (58) is at a distance from the centre of the container attachment (10).

12. Cap according to claim 10 or 11, **characterized in that** the receiver (14) partially protrudes from the terminal region (22).

13. Cap according to any of the claims 10 to 12, **characterized in that** the discharge channel (28) leads into the receiver (14).

14. Cap according to claim 13, **characterized in that** the receiver comprises a discharge aperture for the medium in the straight extension of the discharge channel (28).

## Revendications

1. Couvercle pour un conteneur comportant une valve, avec
• un chapeau de conteneur (10) qui possède une surface de maniement (40), une embouchure (26) pour le logement de la valve et un canal d'échappement (28) relié à l'embouchure (26), et
• un élément de canal (58) présentant une forme cylindrique, logé de façon rotative autour de son axe longitudinal dans le chapeau de conteneur, et qui possède un canal de passage (60) pour un milieu à déverser, **caractérisé en ce que** le couvercle est équipé d'un
• élément de recouvrement (12) qui est logé pivotant par rapport au chapeau de conteneur (10), recouvre au moins partiellement dans une première position (B) la surface de maniement (40) pour la valve et ressort dans une seconde position (A) du chapeau de conteneur (10),
• l'élément de canal (58) étant couplé à l'élément de recouvrement (12), de telle sorte que dans une première position (B) de l'élément de recouvrement (12), le canal de passage (60) est tourné dans une position reliée au canal d'échappement (28), et dans la seconde position (A) de l'élément de recouvrement (12), le canal de passage (60) est tourné dans une position bloquant le canal d'échappement (28).

2. Couvercle selon la revendication 1, **caractérisé en ce que** le canal d'échappement (28) court à travers l'élément de canal (58) transversalement à l'axe longitudinal de l'embouchure (28).

3. Couvercle selon la revendication 1 ou 2, **caractérisé en ce que** l'élément de canal (58) possède à ses extrémités des évidements (62), et l'élément de recouvrement possède des épaulements (54) qui s'engagent dans les évidements (62) pour pivoter l'élément de canal (58) conjointement à l'élément de recouvrement (12).

4. Couvercle selon la revendication 3, **caractérisé en ce que** les évidements (62) et les épaulements (54) possèdent une forme rectangulaire.

5. Couvercle selon la revendication 3 ou 4, **caractérisé en ce que** l'élément de recouvrement (12) possède une forme circulaire avec deux saillies parallèles l'une à l'autre (50, 52) d'où ressort à chaque fois un épaulement (54).

6. Couvercle selon la revendication 5, **caractérisé en ce que** l'élément de recouvrement (12) possède un évidement (66) demi-circulaire entre les saillies.

7. Couvercle selon une des revendications 1 à 6, **caractérisé en ce que** le chapeau de conteneur (10) présente une partie rapportée (16) annulaire pour la liaison avec le conteneur.

8. Couvercle selon la revendication 7, **caractérisé en ce que** le chapeau de conteneur (10) possède une partie de fermeture (22) d'où l'embouchure (26) ressort centralement dans le chapeau de conteneur (10).

9. Couvercle selon la revendication 8, **caractérisé en ce qu'**un segment (42) comprenant la surface de maniement (40) n'est pas relié le long d'un segment marginal (44) au chapeau de conteneur.

10. Couvercle selon les revendications 8 ou 9, **caractérisé en ce que** la partie de fermeture (22) possède un logement (14) pour l'élément de canal (58) qui s'étend transversalement à l'axe longitudinal.

11. Couvercle selon la revendication 10, **caractérisé en ce que** le logement (14) pour l'élément de canal (58) est situé à distance du centre du chapeau de conteneur (10).

12. Couvercle selon les revendications 10 ou 11, **caractérisé en ce que** le logement (14) dépasse partiellement de la partie de fermeture (22).

13. Couvercle selon une des revendications 10 à 12, **caractérisé en ce que** le canal d'échappement (28) débouche dans le logement (14).

14. Couvercle selon la revendication 13, **caractérisé en ce que** le logement possède un orifice d'échappement pour le milieu dans le prolongement droit du canal d'échappement (28).
